# EUROPÄISCHE PATENTSCHRIFT

(11) **EP 1 857 590 B1**
(45) Veröffentlichungstag und Bekanntmachung des Hinweises auf die Patenterteilung: **08.07.2009**
(21) Anmeldenummer: 07009794.4
(22) Anmeldetag: 16.05.2007
(51) Int. Cl.: E01B 7/22, E01B 19/00

(54) **Weiche für eine Gleisanlage für Schienenfahrzeuge**
Points for railway tracks for rail vehicles
Aiguillage pour une voie ferrée pour véhicules sur rail

(30) Priorität: 19.05.2006 AT 8682006
(43) Veröffentlichungstag der Anmeldung: 21.11.2007
(73) Patentinhaber: Getzner Werkstoffe Holding GmbH, 6706 Bürs (AT); ÖBB-Infrastruktur Bau Aktiengesellschaft, 1120 Wien (AT)
(72) Erfinder: Burtscher, Peter, 6700 Bludenz (AT); Dietrich, Martin, 6830 Rankweil (AT); Loy, Harald, 6700 Bludenz (AT); Säly, Lothar, 6706 Bürs (AT)
(74) Vertreter: Hofmann, Ralf U.

(56) Entgegenhaltungen:
- EP-A1- 0 552 788
- JP-A- 8 338 001
- GÜNTER LEYKAUF, WALTER STAHL: "Untersuchungen und Erfahrungen mit besohlte Schwellen" EI-EISENBANINGENIEUR, Nr. 55, Juni 2004 (2004-06), Seiten 8-16, XP002442439 HAMBURG

## Beschreibung

Die Erfindung betrifft eine Weiche für eine Weiche für eine Gleisanlage für Schienenfahrzeuge, wobei die Weiche Schienen, die Schienen tragende Schwellen und ein die Schwellen tragendes Schotterbett umfasst und die dem Schotterbett zugewandten Unterseiten der Schwellen mit elastischen Besohlungen versehen sind und ein zentraler Bereich der Weiche, in welchem die Schienen von durchgehenden Langschwellen getragen werden, und zumindest auf einer Seite der Weiche zwei ausgehende Gleise vorhanden sind, deren Schienen in an das Ende der Weiche anschließenden Abschnitten von für jedes Gleis separaten Schwellen getragen werden.

Weichen sind in unterschiedlichen Ausführungsformen bekannt. Zumindest auf einer Seite weist eine Weiche zwei ausgehende Gleise auf, wobei ein vom anderen Weichenende her einfahrendes Schienenfahrzeug mittels einer Zungenvorrichtung auf ein gewünschtes dieser beiden Gleise geleitet werden kann, ohne dabei die Fahrt zu unterbrechen.

Weichen stellen Störstellen der Gleisanlage dar, an welchen die Fahrgeschwindigkeit nur relativ gering sein kann. Durch die Weichen wird die Leistungsfähigkeit eines Schienennetzes limitiert. Zudem sind Wartungsarbeiten an der Bettung der Schwellen, die beispielsweise in Form eines Schotterbettes ausgebildet sein kann, aufwendiger als im Bereich eines normalen Einzelgleises.

Für freie Gleise bzw. Einzelgleise (d. h. abseits von Weichen) ist es bekannt, die Schwellen mit elastischen Besohlungen zu versehen, wodurch unter anderem auch die Wartungsarbeiten an der die Schwellen tragenden Bettung verringert werden können. Im Bereich von Weichen, entlang von denen unterschiedliche, teilweise exzentrische Belastungen der Schwellen auftreten, werden die Schwellen herkömmlicherweise direkt auf der Bettung verlegt.

Bekannt geworden sind weiters bereits Weichen, bei denen die in einem Schotterbett verlegten Schwellen mit elastischen Besohlungen versehen worden sind, vgl. "Untersuchungen und Erfahrungen mit besohlten Schwellen;" Günther Leykauf, Walter Stahl; El-Eisenbahningenieur (55) 6/2004, Seiten 8 - 16.

Aus der EP 552 788 A1 ist es bekannt, eine Schwelle einer Weiche aus zwei miteinander verbundenen Abschnitten auszubilden, die derart miteinander verbunden sind, dass eine Spuränderung zwischen den Schienen unterbleibt, jedoch eine Relativverschiebung in vertikaler Richtung erfolgen kann. Es können daher für das durchgehende Stammgleis im Weichenbereich weitgehend Verhältnisse geschaffen werden, wie sie im Gleis abseits der Weiche vorliegen. Hierbei sind zwischen der Schiene und dem jeweiligen Schwellenabschnitt elastische Zwischenlagen vorgesehen. Diese weisen in Abhängigkeit des vertikalen Widerstandsmoments der jeweiligen Schienen bzw. des Schienenpaares unterschiedliche Dämpfungseigenschaften mit dem Ziel auf, dass die Einsenkung der Schiene bzw. des Schienenpaars, die von dem jeweiligen Schwellenabschnitt und der Zwischenlage aufgenommen werden, der des normalen Gleises entspricht. Ein Nachteil der in der EP 552 788 A1 beschriebenen Ausbildung besteht im hohen Konstruktionsaufwand. Weiters können Asymmetrien nur für das durchgehende Stammgleis ausgeglichen werden, nicht aber für das abzweigende Zweiggleis.

Aus der EP 1 288 370 A1, die als nächster Stand der Technik angesehen wird, geht weiters eine Monoblockschwelle einer Weiche einer festen Fahrbahn hervor, welche elastische Besohlungen aufweisen. Eine solche feste Fahrbahn, bei der die Bettung von Beton gebildet wird, weist definierte Verhältnisse hinsichtlich der Untergrundsteifigkeit auf. Feste Fahrbahnen erfordern im Vergleich zu Schotterbetten einen wesentlich höheren Konstruktionsaufwand, dafür sind solche festen Fahrbahnen wesentlich unempfindlicher gegenüber Veränderungen ihrer Bettungseigenschaften, wie sie bei Schotterbetten auftreten können. Um bei der Einrichtung der EP 1 288 370 A1 in den Weichen auch eine der asymmetrischen Belastung entsprechende Einfederung herzustellen, können im Bereich der Sohlen der Monoblockschwellen auch mehrere unterschiedlich elastische Materialien eingesetzt werden, die zur Bildung der Sohlenfläche aufgeklebt werden.

Aufgabe der Erfindung ist es, eine Weiche der Eingangs genannten Art bereitzustellen, durch welche die auf das Schotterbett einwirkenden Belastungsspitzen verringert werden können. Erfindungsgemäß gelingt dies durch eine Weiche mit den Merkmalen des Anspruchs 1.

Durch die elastischen Besohlungen der Schwellen kann eine verbesserte Lastverteilung erreicht werden. Hierbei können, insbesondere im an die letzte durchgehende Langschwelle anschließenden Bereich, Torsionskräfte durch die über die Länge der betreffenden Schwellen unterschiedlichen Steifigkeiten der Besohlungen aufgenommen werden, um einer seitlichen Verkippung des Schienenfahrzeugs entgegenzuwirken. Bei jedem der beiden Gleise, die zu einem der Enden der Weiche hin ausgehen, nach der letzten durchgehenden Langschwelle zumindest eine Schwelle mit einer derartigen sich über die Länge der Schwelle in ihrer Steifigkeit ändernden Besohlung vorhanden, vorzugsweise sind dies jeweils mehrere solcher Schwellen.

Die Weiche umfasst mindestens zwei Bereiche, in denen die Steifigkeiten der Besohlungen der Schwellen zueinander verschieden sind. Günstigerweise sind die Steifigkeiten der Besohlungen hierbei in mindestens einem Endbereich der Weiche, vorzugsweise in beiden Endbereichen der Weiche, höher als in einem zentralen Bereich der Weiche, welcher mindestens ein Herzstück umfasst.

Weitere Vorteile und Einzelheiten der Erfindung werden im Folgenden anhand der beiliegenden Zeichnung erläutert. In dieser zeigen:
Fig. 1 eine schematische Darstellung einer Weiche in Draufsicht;
Fig. 2 einen schematischen Schnitt entlang der Linie A-A von Fig. 1;
Fig. 3 einen schematischen Schnitt entlang der Linie B-B von Fig. 1 und
Fig. 4 einen schematischen Schnitt entlang der Linie C-C von Fig. 1.

Bei dem in den Figuren schematisch dargestellten Ausführungsbeispiel ist die Weiche in Form einer einfachen Rechts-Weiche ausgebildet. Die Weiche weist somit auf einer Seite ein ausgehendes Gleis 1 und auf der anderen Seite zwei ausgehende Gleise 2, 3 auf. Wenn man die Gleise 1, 2 als einzelnes durchgehendes Gleis betrachtet, so kann dieses auch als "Stammgleis" bezeichnet werden und das hiervon abzweigende Gleis 3 als "Zweiggleis".

Die Schienen 4, 5 der Weiche werden von Schwellen 6, 7, 8 getragen und sind hierbei mit den Schwellen 6, 7, 8 über Befestigungsmittel 9 verbunden, die in den Fig. 2 bis 4 nur schematisch angedeutet sind. Zwischen den Schienen 4 der beiden ausgehenden Gleise 1, 2, 3 befinden sich Zwischenschienen 5.

Eine ebenfalls nur schematisch angedeutete Zungenvorrichtung 10 dient dazu, ein auf dem Gleis 1 einfahrendes Schienenfahrzeug wahlweise auf eines der Gleise 2, 3 zu leiten.

Die Schwellen 6, 7, 8 werden von einem von Schotter gebildeten Schotterbett 11 getragen.

Die dargestellte einfache Weiche umfasst die folgenden Bereiche:

Auf der Seite des Weichenanfangs (= die Seite, auf der die dargestellte einfache Weiche nur ein einzelnes Gleis 1 aufweist), ist anschließend an das Ende 22 der Weiche ein Endbereich 12 der Weiche vorhanden, über welchen die Schwellen 6 gleichbleibende Längen l aufweisen. Die Längen l entsprechen vorzugsweise den Längen, die die Schwellen im an die Weiche anschlie-ßenden freien Gleis (Einzelgleis) aufweisen.

An den Endbereich 12 schließt ein zentraler Bereich 13 der Weiche an. In diesem zentralen Bereich erfolgt die Aufspaltung des Gleises 1 in die beiden Gleise 2, 3. Dieser zentrale Bereich umfasst die Überschneidung 14 der Schienenstränge, wobei im Bereich dieser Überschneidung 14 das Herzstück 15 der Weiche liegt. Im Falle einer einfachen Weiche ist nur eine Überschneidung 14 bzw. ein Herzstück 15 vorhanden. In diesem zentralen Bereich 13 sind die Schwellen als Langschwellen 8 ausgebildet, die eine größere Länge als die Schwellen 6 des Endbereiches 12 aufweisen, wobei sich die Länge der Langschwellen 8 über die Ausdehnung des zentralen Bereichs 13 ändert. Im Falle einer einfachen Weiche nimmt die Länge der Langschwellen 8 ausgehend von der Seite, auf der das einzelne Gleis 1 liegt, zur Seite hin zu, auf der die beiden Gleise 2, 3 vorhanden sind.

Auf der Seite des Weichenendes (= die Seite, auf der die beiden ausgehenden Gleise 2, 3 vorhanden sind), werden die Schienen 4 der ausgehenden Gleise 2, 3 in an das Ende 18 der Weiche anschließenden Abschnitten von für jedes Gleis 2, 3 separaten Schwellen 6, 7 getragen. Diese Abschnitte der Schienen 4 folgen im Anschluss an die letzte durchgehende Langschwelle 8 des zentralen Bereichs 13 und über diese Abschnitte erstrecken sich die in Fig. 1 eingezeichneten Bereiche 16,17 der Weiche. Die letzte durchgehende Langschwelle 8 des zentralen Bereichs 13, die in Fig. 1 am rechten Ende des zentralen Bereichs 13 sichtbar ist, wird auch als "letzte durchgehende Schwelle" bzw. "LDS" bezeichnet.

In einem Endbereich 17 der Weiche, der für jedes der beiden in diese Richtung ausgehenden Gleise 2, 3 an das Ende 18 der Weiche anschließt, werden die Schienen 4 jedes Gleises 2, 3 von separaten Schwellen 6 getragen, die vorzugsweise alle gleichlang ausgebildet sind und hierbei vorzugsweise die Länge der Schwellen der an die Weiche anschließenden freien Gleise bzw. Einzelgleise aufweisen.

Zwischen dem Endbereich 17 und dem zentralen Bereich 13 der Weiche liegt ein Bereich 16, in welchem Schwellen 7 vorhanden sind, die aus Platzgründen gegenüber den Schwellen 6 des Endbereichs 17 verkürzt ausgebildet sind. Und zwar sind die Vorkopflängen v, d.h. die jeweilige über das Zentrum der Schiene 4 seitlich vorstehende Länge der Schwelle 7 (vgl. Fig. 4) an den zueinander gerichteten Seiten der Schwellen kleiner als an den voneinander weggerichteten Seiten. Die Gleise 2, 3 sind somit exzentrisch zu diesen Schwellen 7 angeordnet. Es kommt dadurch beim Überfahren eines Schienenfahrzeuges zu einer asymmetrischen Verteilung der auf die Schwelle 7 einwirkenden Kraft und somit zu einer asymmetrischen Belastung des Schotterbetts 11. Derartige Schwellen 7 werden auch als "Kurzschwellen mit einseitig verkürzter Vorkopflänge" bezeichnet.

Die dem Schotterbett 11 zugewandten Unterseiten aller Schwellen 6, 7, 8 der Weiche sind mit elastischen Besohlungen 19 versehen. Die Besohlungen 19 weisen ein elastisches Material auf, bei dem die elastischen Anteile die plastischen zumindest überwiegen und welches insbesondere von einem Elastomer oder einem thermoplastischen Elastomer gebildet wird, wobei die Besohlungen 19 vorzugsweise insgesamt aus einem Elastomer oder thermoplastischen Elastomer bestehen. Vorteilhafte Materialien für die Besohlungen sind beispielsweise Polyurethan-Elastomere oder Kautschuk-Elastomere.

Im Bereich 16, der an die letzte durchgehende Langschwelle 8 des zentralen Bereichs 13 in Richtung zum Ende 18 der Weiche, zu dem die beiden Gleise 2, 3 führen, anschließt und in welchem die Schienen 4 der beiden Gleise 2, 3 von separaten Schwellen 7 getragen werden, wobei die Schienen 4 exzentrisch zu den Schwellen 7 liegen, weisen die Besohlungen 19 der Schwellen 7 über die Länge dieser Schwellen 7 unterschiedliche Steifigkeiten auf. Hierbei sind im gezeigten Ausführungsbeispiel zwei Abschnitte 20, 21 mit unterschiedlichen Steifigkeiten vorhanden. Im Abschnitt 21, der näher beim anderen der beiden Gleise 2, 3 liegt, d.h. auf der Seite der Schwelle 7 liegt, auf welcher die Vorkopflänge v verkürzt ist, ist die Steifigkeit höher als im Abschnitt 20, der weiter vom anderen der beiden Gleise 2, 3 entfernt liegt. Dadurch wird einem Verkippen der Schwelle 7 bei einer gegenüber ihrer Längsmitte asymmetrisch auf sie einwirkenden Kraft aufgrund eines die Weiche überfahrenden Schienenfahrzeugs entgegengewirkt.

In einem jeweiligen der Abschnitte 20, 21 der Besohlung 19 ist die Steifigkeit in Längsrichtung der Schwelle 7 im gezeigten Ausführungsbeispiel konstant ausgeführt. Es könnten auch mehr als zwei Abschnitte 20, 21 mit unterschiedlichen Steifigkeiten vorhanden sein und/oder die Steifigkeiten könnten sich innerhalb der Abschnitte 20, 21 ändern. Jedenfalls ist die mittlere Steifigkeit der Besohlung 19 über die dem anderen Gleis 2, 3 näher liegende Hälfte der Schwelle 7 größer als über die vom anderen Gleis 2, 3 weiter entfernt liegende Hälfte.

Im gezeigten Ausführungsbeispiel weisen alle Schwellen 7 im Bereich 16 derartige Besohlungen 19 auf, deren Steifigkeiten sich in Längsrichtung der Schwellen 7 ändern. Obwohl diese Ausbildung bevorzugt ist, wäre es auch denkbar und möglich, dass nur ein Teil dieser Schwellen 7 mit derartigen Besohlungen ausgebildet ist, deren Steifigkeit sich über die Länge der Schwelle 7 ändert, während die anderen Schwellen mit Besohlungen 19 versehen sind, deren Steifigkeit über die gesamte Länge der Schwelle 7 konstant ist. Zumindest ist für jedes Gleis 2, 3 die erste Schwelle 7, die auf die letzte durchgehende Langschwelle 8 des zentralen Bereichs 13 folgt, mit einer derartigen, sich über die Länge der Schwelle in ihrer Steifigkeit ändernden Besohlung 19 versehen.

Die Weiche weist weiters auch in Längserstreckung der Gleise 1, 2, 3 gesehen zumindest zwei Bereiche 12, 13, 16, 17 auf, in welchen die Besohlungen 19 voneinander unterschiedliche Steifigkeiten besitzen, Im gezeigten Ausführungsbeispiel sind die Schwellen 6 in den an die Enden 22, 18 der Weiche anschließenden Endbereichen 12, 17 mit Besohlungen versehen, deren Steifigkeiten größer sind als die Steifigkeiten der Besohlungen 19 im zentralen Bereich 13 der Weiche. Beispielsweise sind die Steifigkeiten der Besohlungen in den Endbereichen 12, 17 für alle Schwellen 6 gleich groß. Der Steifigkeitswert kann hierbei der Steifigkeit der Besohlungen der Schwellen der an die Gleise 1, 2, 3 der Weiche jeweils anschließenden freien Gleise (Einzeigleise) entsprechen.

Im zentralen Bereich 13, in welchem die Steifigkeiten der Besohlungen 19 der Langschwellen 8 geringer als die Steifigkeiten der Besohlungen der Schwellen 6 der Endbereiche 12, 17 sind, können zwei oder mehrere Unterbereiche ausgebildet sein. Beispielsweise könnte in einem Unterbereich, der das Herzstück 15 und einen daran anschließenden Abschnitt des zentralen Bereichs 13 umfasst und sich beispielsweise über mindestens ein Drittel der Länge des zentralen Bereichs 13 erstreckt, die Besohlungen der Langschwellen 8 kleinere Steifigkeiten aufweisen als in einem vom Herzstück 15 weiter entfernten Unterbereich.

Im Bereich 16 können die Steifigkeiten der Abschnitte 20 der Besohlungen 19, welche im Bereich der voneinander weggerichteten Enden der Schwellen 7 der beiden G leise 2, 3 liegen, beispielsweise mit den gleichen Steifigkeiten wie die Langschwellen 8 im Bereich des Herzstücks 15 ausgebildet sein. In den Abschnitten 21 der Besohlungen, welche in den Bereichen der einander zugewandten Enden der Schwellen 7 der beiden Gleise 2, 3 liegen, können beispielsweise die gleichen Steifigkeitswerte wie in den an die Enden 22, 18 der Weiche anschließenden Endabschnitten 12, 17 vorhanden sein.

Zwischen dem auf der Seite der beiden ausgehenden Gleise 2, 3 gelegenen Endbereiche 17 und dem Bereich 16 der verkürzten Schwellen 7 könnte ein Übergangsbereich vorhanden sein, um einen kontinuierlicheren Übergang der Steifigkeiten der Besohlungen 19 zu erreichen, wobei der Steifigkeitswert im Übergangsbereich zwischen demjenigen im Endbereich 17 und demjenigen im zentralen Bereich 13 bzw. im das Herzstück 15 umfassenden Unterbereich des zentralen Bereichs 13 liegen könnte. Dieser Übergangsbereich würde somit ein oder mehrere an den Bereich 16 in Richtung zum Ende 18 der Weiche anschließende Schwellen 6 umfassen und der Endbereich 17 würde dementsprechend kürzer ausgebildet sein. Der Übergangsbereich könnte selbst in zwei oder mehrere Unterbereiche unterteilt sein, um einen noch kontinuierlicheren Verlauf der Steifigkeit zu erreichen.

Durch die Steifigkeit wird angegeben, welche Kraft für eine bestimmte Einsenkung im Material (bzw. Kompression des Materials) erforderlich ist. Das Maß der Steifigkeit ist somit N/mm. Die Steifigkeit der Besohlung 19 gibt somit an, wie groß die erforderliche, auf die Schwelle 6, 7, 8 einwirkende Kraft sein muss, um eine bestimmte Einsenkung der Schwelle zu erreichen.

Die Steifigkeit der Besohlung kann durch die Härte des verwendeten Materials, aus dem die Besohlung besteht, auf einen gewünschten Wert eingestellt werden. Je härter das Material ist, desto größer ist die Steifigkeit. Vorzugsweise können hierbei Elastomere oder thermoplastische Elastomere unterschiedlicher Härte eingesetzt werden. Beispielsweise sind PU-Elastomere in unterschiedlichen Härtegraden bekannt.

Stattdessen oder zusätzlich hierzu können Anpassungen der Steifigkeit auch über die Geometrie der Besohlung erreicht werden, insbesondere durch unterschiedliche Dicken der Besohlung und/oder unterschiedliche Auflageflächen der Besohlung. Die Auflagefläche kann beispielsweise durch rasterartig angeordnete Löcher mehr oder weniger verringert werden.

Durch die Variation der Steifigkeiten der Besohlungen in Querrichtung der Gleise 2, 3 und vorzugsweise auch in Längsrichtung der Gleise 1, 2, 3 können Differenzen der Einsenkungen der Schienen 4, 5 bei der Überfahrt eines Schienenfahrzeugs verringert werden.

Konstruktionsbedingt gibt es bei Weichen mit Langschweilen Unterschiede in der Bettungssteifigkeit entlang des Gleiskörpers. Diese Unterschiede resultieren aus der sich kontinuierlich ändernden Länge der Schwellen und den in manchen Bereichen versteifend wirkenden Bauteilen wie Herzstück, Radlenker und Flügelschienen. Aufgrund der dadurch variierenden Lastabtragung kommt es herkömmlicherweise bei Zugüberfahrt zu unterschiedlichen Schieneneinsenkungen. Diese Einsenkungsdifferenzen lassen sich durch unterschiedliche Steifigkeiten der Besohlungen zumindest verringern.

Unterschiedliche Modifikationen des gezeigten Ausführungsbeispiels der Erfindung sind denkbar und möglich, ohne den Bereich der Erfindung zu verlassen. Beispielsweise können auch in anderen Bereich als im beschriebenen Bereich 16 Besohlungen eingesetzt werden, deren Steifigkeit sich in Längsrichtung der Schwelle ändert. So könnten beispielsweise im zentralen Bereich 13 oder in einem Unterbereich desselben Langschwellen 8 vorhanden sein, deren Besohlungen in bei den beiden Enden der jeweiligen Langschwelle 8 gelegenen Abschnitten eine größere Steifigkeit als in einem demgegenüber weiter in Richtung zur Mitte der Langschwelle 8 gelegenen Abschnitt aufweist.

Der auf der Seite des einzelnen Gleises 1 gelegene Endbereich 12 könnte auch entfallen, d.h. die Länge der Schwellen nimmt bereits beginnend vom Ende 22 der Weiche an zu.

Die Erfindung ist nicht auf einfache Weichen eingeschränkt. Beispielsweise könnte die Erfindung auch bei einer Kreuzungsweiche (doppelten Weiche) eingesetzt werden, welche auf beiden Seiten der Weiche zwei ausgehende Gleise aufweist. Der zentrale Bereich der Weiche würde sich in diesem Fall über alle Überschneidungen von Schienensträngen erstrecken und mindestens zwei Herzstücke umfassen. Die Längen der Langschwellen verringern sich hierbei von den Enden des zentralen Bereichs zu dessen Mitte hin. Anschließend an den zentralen Bereich könnte die Weiche in diesem Fall beidseitig in der Weise ausgebildet sein, wie beim gezeigten Ausführungsbeispiel für die beiden ausgehenden Gleise 2, 3 beschrieben.

Die Endbereiche 12 und/oder 17 könnten auch entfallen.

Das Material der Besohlung 19 könnte sich auch über die Seitenflächen der Schwellen 6, 7, 8 erstrecken.

### Legende zu den Hinweisziffern:

- 1: Gleis
- 2: Gleis
- 3: Gleis
- 4: Schiene
- 5: Zwischenschiene
- 6: Schwelle
- 7: Schwelle
- 8: Langschwelle
- 9: Befestigungsmittel
- 10: Zungenvorrichtung
- 11: Schotterbett
- 12: Endbereich
- 13: zentraler Bereich
- 14: Überschneidung
- 15: Herzstück
- 16: Bereich
- 17: Endbereich
- 18: Ende der Weiche
- 19: Besohlung
- 20: Abschnitt
- 21: Abschnitt
- 22: Ende der Weiche
- I: Länge der Schwelle
- v: Vorkopflänge

## Patentansprüche

1. Weiche für eine Gleisanlage für Schienenfahrzeuge, wobei die Weiche Schienen (4, 5), die Schienen (4, 5) tragende Schwellen (6, 7, 8) und ein die Schwellen (6, 7, 8) tragendes Schotterbett (11) umfasst und die dem Schotterbett (11) zugewandten Unterseiten der Schwellen (6, 7, 8) mit elastischen Besohlungen (19) versehen sind und ein zentraler Bereich (13) der Weiche, in welchem die Schienen (4, 5) von durchgehenden Langschwellen (8) getragen werden, und zumindest auf einer Seite der Weiche zwei ausgehende Gleise (2, 3) vorhanden sind, deren Schienen (4) in an das Ende (18) der Weiche anschließenden Abschnitten von für jedes Gleis (2,3) separaten Schwellen (6, 7) getragen werden, wobei die Weiche mindestens zwei sich jeweils über einen Abschnitt der Länge der Gleise (1, 2, 3) der Weiche erstreckende Bereiche (12, 13,16, 17) aufweist, wobei in mindestens einem Bereich (12, 13, 16, 17) die Besohlungen (19) der Schwellen (6, 7, 8) dieses Bereichs (12, 13, 16, 17) eine andere Steifigkeit als in mindestens einem anderen Bereich (12; 13, 16, 17) aufweisen, und dass für zwei Gleise (2, 3), die auf einer der beiden Seiten der Weiche von dieser ausgehen, die Besohlung (19) zumindest derjenigen Schwelle (7), welche in Richtung zum auf dieser Seite der Weiche gelegenen Ende (8) der Weiche hin auf die letzte durchgehende Langschwelle (8) des zentralen Bereichs (13) folgt, über die Länge der Schwelle (7), wie an sich bekannt, mindestens zwei unterschiedliche Steifigkeiten aufweist, wobei diese der letzten durchgehenden Langschwelle (8) des zentralen Bereichs (13) folgende Schwelle (7) an ihrer dem anderen Gleis (2, 3) zugewandten Seite eine gegenüber der vom anderen Gleis (2, 3) abgewandten Seite verkürzte Vorkopflänge (v) aufweist.

2. Weiche nach Anspruch 1, **dadurch gekennzeichnet, dass** die Steifigkeit der Besohlung (19) der mindestens einen der letzten durchgehenden Langschwelle (8) folgenden Schwelle (7) eines jeweiligen ausgehenden Gleises (2, 3) im Bereich der Hälfte der Schwelle (7), die dem anderen der beiden Gleise (2, 3) näher liegt, einen höheren mittleren Wert aufweist als im Bereich der anderen Hälfte dieser Schwelle (7).

3. Weiche nach Anspruch 2, **dadurch gekennzeichnet, dass** die Besohlung (19) dieser mindestens einen der letzten durchgehenden Langschwelle (8) folgenden Schwelle (7) eines jeweiligen ausgehenden Gleises (2, 3) zumindest zwei Abschnitte (20, 21) aufweist, über welche die Steifigkeit der Besohlung (19) jeweils konstant ist, wobei der näher beim anderen der beiden Gleise (2, 3) liegende Abschnitt (21) der Besohlung (19) eine größere Steifigkeit als der vom anderen der beiden Gleise (2, 3) weiter entfernte Abschnitt (20) aufweist

4. Weiche nach einem der Ansprüche 1 bis 3, **dadurch gekennzeichnet, dass** die Besohlungen (19) von zwei oder mehreren Schwellen (7), die auf die letzte durchgehende Langschwelle (8) in Richtung zum näher gelegenen Ende (18) der Weiche folgen, über die Länge der jeweiligen Schwelle (7) eine derartige unterschiedliche Steifigkeit aufweisen.

5. Weiche nach einem der Ansprüche 1 bis 4, **dadurch gekennzeichnet, dass** alle Schwellen (7), die der letzten durchgehenden Langschwelle (6) folgen und deren Besohlungen über ihre Länge unterschiedliche Steifigkeiten aufweisen an ihren dem anderen Gleis (2, 3) zugewandten Seiten gegenüber den vom anderen Gleis (2, 3) abgewandten Seiten verkürzte . Vorkopflängen (v) aufweisen.

6. Weiche nach einem der Ansprüche 1 bis 5, **dadurch gekennzeichnet, dass** mindestens zwei Bereiche (12, 13, 16, 17) vorhanden sind, die sich jeweils über einen Abschnitt der Länge der Gleise (1, 2, 3) der Weiche erstrecken und in denen jeweils die Besohlungen (19) aller Schwellen (6, 7, 8) dieses Bereichs (12, 13, 16, 17) die gleichen Steifigkeiten aufweisen, wobei sich die Steifigkeiten der Besohlungen (19) der Schwellen (6,7, Bin mindestens zwei dieser Bereiche (12, 13, 16, 17) voneinander unterscheiden.

7. Weiche nach einem der Ansprüche 1. bis 6, **dadurch gekennzeichnet, dass** mindestens zwei Bereiche (12, 13, 17) vorhanden sind, die sich jeweils über einen Abschnitt der Länge der Gleise (1, 2, 3) der Weiche erstrecken und innerhalb von denen die Schwellen (6, 8) jeweils Besohlungen (19) aufweisen, die eine über die Länge der jeweiligen Schwelle (6, 8) konstante Steifigkeit besitzen, wobei innerhalb eines jeweiligen dieser Bereiche die Besohlungen (19) aller Schwellen (6, 8) die gleichen Steifigkeiten aufweisen und sich die Steifigkeiten der Besohlungen (19) der Schwellen (6,8) in mindestens zwei dieser Bereiche (12,13, 17) voneinander unterscheiden.

8. Weiche nach einem der Ansprüche 1 bis 7, **dadurch gekennzeichnet, dass** die Steifigkeit der Besohlungen (19) der Langschwellen (8) im zentralen Bereich (13) der Weiche, welcher mindestens ein Herzstück (15) der Weiche umfasst, niedriger ist als in mindestens einem Endbereich (12,17) der Weiche, vorzugsweise niedriger ist als in beiden Endbereichen (12, 17) der Weiche.

9. Weiche nach Anspruch 8, **dadurch gekennzeichnet, dass** zwischen einem der Endbereiche (12, 17) der Weiche oder einem jeweiligen Endbereich (12,17) der Weiche und einem das Herzstück (15) umfassenden Bereich der Weiche mindestens ein Zwischenbereich vorhanden ist, in welchem die Steifigkeit der Besohlung (19) einen Wert aufweist, der zwischen dem Wert der Steifigkeit der Besohlung (19) im Endbereich (12,17) und dem Wert der Steifigkeit der Besohlung im Bereich des Herzstücks (15) liegt.

10. Weiche nach einem der Ansprüche 1 bis 9, **dadurch gekennzeichnet, dass** unterschiedliche Steifigkeiten der Besohlungen (19) oder unterschiedliche Steifigkeiten von Abschnitten (20, 21) von Besohlungen (19) durch unterschiedliche Steifigkeiten der Materialien der Besohlungen (19) ausgebildet werden.

11. Weiche nach einem der Ansprüche 1 bis 10, **dadurch gekennzeichnet, dass** die Bereich (12, 13,16,17) jeweils mehrere Schwellen umfassen.

## Claims

1. Set of points for a track system for rail vehicles, the set of points comprising rails (4, 5), sleepers (6, 7, 8) bearing the rails (4, 5) and a ballast bed (11) bearing the sleepers (6, 7, 8), and the undersides of the sleepers (6, 7, 8) which face the ballast bed (11) being provided with elastic footings (19), and a central region (13) of the set of points in which the rails (4, 5) are borne by continuous longitudinal sleepers (8), and two diverging tracks (2, 3) being present at least on one side of the set of points, the rails (4) of which tracks are borne in sections of sleepers (6, 7) which are separate for each track (2, 3) and which adjoin the end (18) of the set of points, the set of points having at least two regions (12, 13, 16, 17) extending in each case over a section of the length of the tracks (1, 2, 3) of the set of points, with, in at least one region (12, 13, 16, 17), the footings (19) of the sleepers (6, 7, 8) of this region (12, 13, 16, 17) having a different rigidity from that in at least one other region (12, 13, 16, 17), and in that [sic], for two tracks (2, 3) which diverge from the set of points on one of the two sides thereof, the footing (19) at least of that sleeper (7) which in the direction of the end (8) [sic] of the set of points which is located on this side of the set of points follows the last continuous longitudinal sleeper (8) of the central region (13) has over the length of the sleeper (7), as known per se, at least two different rigidities, this sleeper (7) which follows the last continuous longitudinal sleeper (8) of the central region (13) having on its side facing the other track (2, 3) a shoulder length (v) which is shortened compared with the side remote from the other track (2, 3).

2. Set of points according to Claim 1, **characterised in that** the rigidity of the footing (19) of the at least one sleeper (7) of a respective diverging track (2, 3) which follows the last continuous longitudinal sleeper (8), in the region of the half of the sleeper (7) which lies closer to the other one of the two tracks (2, 3), has a higher average value than in the region of the other half of this sleeper (7).

3. Set of points according to Claim 2, **characterised in that** the footing (19) of this at least one sleeper (7) of a respective diverging track (2, 3) which follows the last continuous longitudinal sleeper (8) has at least two sections (20, 21) over which the rigidity of the footing (19) is constant in each case, the section (21) of the footing (19) which lies closer to the other one of the two tracks (2, 3) having a greater rigidity than the section (20) of the other one farther removed from the other one of the two tracks (2, 3).

4. Set of points according to one of Claims 1 to 3, **characterised in that** the footings (19) of two or more sleepers (7) which follow the last continuous longitudinal sleeper (8) in the direction of the closer end (18) of the set of points have a different rigidity of this type over the length of the respective sleeper (7).

5. Set of points according to one of Claims 1 to 4, **characterised in that** all the sleepers (7) which follow the last continuous longitudinal sleeper (8) and the footings of which have different rigidities over their length have on their sides facing the other track (2, 3) shortened shoulder lengths (v) compared with the sides remote from the other track (2, 3).

6. Set of points according to one of Claims 1 to 5, **characterised in that** at least two regions (12, 13, 16, 17) are present which extend in each case over a section of the length of the tracks (1, 2, 3) of the set of points and in which in each case the footings (19) of all the sleepers (6, 7, 8) of this region (12, 13, 16, 17) have the same rigidities, the rigidities of the footings (19) of the sleepers (6, 7, 8) differing from one another in at least two of these regions (12, 13, 16, 17).

7. Set of points according to one of Claims 1 to 6, **characterised in that** at least two regions (12, 13, 17) are present which extend in each case over a section of the length of the tracks (1, 2, 3) of the set of points and within which the sleepers (6, 8) each have footings (19) which have a rigidity which is constant over the length of the respective sleeper (6, 8), with the footings (19) of all the sleepers (6, 8) having the same rigidities within a respective one of these regions and the rigidities of the footings (19) of the sleepers (6, 8) differing from one another in at least two of these regions (12, 13, 17).

8. Set of points according to one of Claims 1 to 7, **characterised in that** the rigidity of the footings (19) of the longitudinal sleepers (8) in the central region (13) of the set of points, which comprises at least one frog (15) of the set of points, is lower than in at least one end region (12, 17) of the set of points, preferably lower than in both end regions (12, 17) of the set of points.

9. Set of points according to Claim 8, **characterised in that** at least one intermediate region is present between one of the end regions (12, 17) of the set of points or a respective end region (12, 17) of the set of points and a region of the set of points comprising the frog (15), in which intermediate region the rigidity of the footing (19) has a value which lies between the value of the rigidity of the footing (19) in the end region (12, 17) and the value of the rigidity of the footing in the region of the frog (15).

10. Set of points according to one of Claims 1 to 9, **characterised in that** different rigidities of the footings (19) or different rigidities of sections (20, 21) of footings (19) are formed by different rigidities of the materials of the footings (19).

11. Set of points according to one of Claims 1 to 10, **characterised in that** the regions (12, 13, 16, 17) each comprise a plurality of sleepers.

## Revendications

1. Aiguillage de voies ferrées pour des véhicules ferroviaires,
l'aiguillage comportant des rails (4, 5), des traverses (6, 7, 8) portant les rails (4, 5) ainsi qu'un lit de ballast (11) portant les traverses (6, 7, 8) et la face inférieure des traverses (6, 7, 8) tournée vers le lit de ballast (11) comporte une semelle élastique (19) et une zone centrale (13) de l'aiguillage dans laquelle les rails (4) sont portés par des traverses longues (8), continues, et au moins d'un côté de l'aiguillage deux voies de sortie (2, 3) dont les rails (4) sont portés par des traverses (6, 7) distinctes, au niveau de segments adjacents à l'extrémité (18) de l'aiguillage pour chaque voie (2, 3),
l'aiguillage ayant au moins deux zones (12, 13, 16, 17) qui s'étendent chacune sur un segment de la longueur des voies (1, 2, 3) de l'aiguillage,
dans au moins une zone (12, 13, 16, 17), la semelle (19) des traverses (6, 7, 8) de cette zone (12, 13, 16, 17) a une autre rigidité qu'au moins une autre zone (12, 13, 16, 17), et
pour deux voies (2, 3) issues de l'un des deux côtés de l'aiguillage, la semelle (19) au moins de la traverse (7) qui suit du côté de l'extrémité de l'aiguillage la dernière traverse longue (8), continue, de la zone centrale (13), présente sur la longueur de la traverse (7), comme cela est connu en soi, au moins deux rigidités différentes,
la traverse (7) après la dernière traverse longue (8), continue, de la zone centrale (13) présente sur son côté tourné vers l'autre voie (2, 3), une longueur de dépassement (v) raccourcie par rapport au côté non tourné vers l'autre voie (2, 3).

2. Aiguillage selon la revendication 1,
**caractérisé en ce que**
la rigidité de la semelle (19) de la traverse (7), après au moins l'une des dernières traverses longues (8), continues, de la voie (2, 3) en sortie, présente au niveau de la moitié de la traverse (7), plus proche de l'autre des deux voies (2, 3), une valeur moyenne supérieure à celle dans la zone de l'autre moitié de cette traverse (7).

3. Aiguillage selon la revendication 2,
**caractérisé en ce que**
la semelle (19) d'au moins une traverse (7), après la dernière traverse longue (8), continue, de la voie (2, 3) respective en sortie, comporte au moins deux segments (20, 21) sur lesquels la rigidité de la semelle (19) est toujours constante, et le segment (21) de la semelle (19), situé plus près d'une autre des deux voies (2, 3), a une plus grande rigidité que l'autre segment (20) éloigné de l'autre des deux voies (2, 3).

4. Aiguillage selon l'une des revendications 1 à 3,
**caractérisé en ce que**
la semelle (19) de deux ou plusieurs traverses (7) après la dernière traverse longue (8), continue, en direction de l'extrémité (18) plus proche de l'aiguillage présente une rigidité différente suivant la longueur de la traverse respective (7).

5. Aiguillage selon l'une des revendications 1 à 4,
**caractérisé en ce que**
toutes les traverses (7) après la dernière traverse longue (8), continue, et dont la semelle présente une rigidité différente suivant leur longueur, comportent sur leur côté tourné vers l'autre voie (2, 3), des longueurs de dépassement (v) diminuées par rapport au côté non tourné vers l'autre voie (2, 3).

6. Aiguillage selon l'une des revendications 1 à 5,
**caractérisé par**
au moins deux zones (12, 13, 16, 17) qui s'étendent chaque fois sur un segment de la longueur des voies (1, 2, 3) de l'aiguillage et dont chaque semelle (19) de toutes les traverses (6, 7, 8) de cette zone (12, 13, 16, 17) présente la même rigidité, et
la rigidité de la semelle (19) des traverses (6, 7) permet de distinguer au moins deux de ces zones (12, 13, 16, 17).

7. Aiguillage selon l'une des revendications 1 à 6,
**caractérisé par**
au moins deux zones (12, 13, 17) qui s'étendent respectivement sur un segment de la longueur des voies (1, 2, 3) de l'aiguillage, et à l'intérieur de ces zones, les traverses (6, 8) ont chacune une semelle (19) de rigidité constante sur toute la longueur de la traverse (6, 8) respective, et à l'intérieur de chacune des zones, la semelle (19) de toutes les traverses (6, 8) présente la même rigidité, et la rigidité de semelles (19) au niveau des traverses (6, 8) diffère l'une de l'autre au moins dans ces zones (12, 13, 17).

8. Aiguillage selon l'une des revendications 1 à 7,
**caractérisé en ce que**
la rigidité des semelles (19) des traverses longues (8), dans la zone centrale (13) de l'aiguillage qui comprend au moins une pièce de coeur (15), est inférieure à celle d'au moins une zone d'extrémité (12, 17) de l'aiguillage, de préférence inférieure à celle des deux zones d'extrémité (12, 17) de l'aiguillage.

9. Aiguillage selon la revendication 8,
**caractérisé en ce que**
entre l'une des zones d'extrémité (12, 17) de l'aiguillage ou une zone d'extrémité (12, 17) respective de l'aiguillage et la zone comprenant la pièce de coeur (15), il y a au moins une zone intermédiaire dans laquelle la rigidité de la semelle (19) a une valeur comprise entre la valeur de la rigidité de la semelle (19) dans la zone d'extrémité (12, 17) et la valeur de la rigidité de la semelle dans la zone de la pièce de coeur (15).

10. Aiguillage selon l'une des revendications 1 à 9,
**caractérisé en ce que**
différentes rigidités des semelles (19) ou différentes rigidités des segments (20, 21) des semelles (19) sont réalisées par des rigidités différentes du matériau des semelles (19).

11. Aiguillage selon l'une des revendications 1 à 10,
**caractérisé en ce que**
la zone (12, 13, 16, 17) comprend chacune plusieurs traverses.
